# EUROPÄISCHE PATENTSCHRIFT

(11) **EP 2 456 706 B1**
(45) Veröffentlichungstag und Bekanntmachung des Hinweises auf die Patenterteilung: **11.06.2014**
(21) Anmeldenummer: 10729798.8
(22) Anmeldetag: 01.07.2010
(51) Int. Cl.: B66B 23/02, B66B 23/14

(54) **EINRICHTUNG ZUM VERBINDEN EINER KETTE MIT EINER STUFE ODER EINER PALETTE EINER PERSONENFÖRDEREINRICHTUNG**
ARRANGEMENT FOR CONNECTING A CHAIN TO A STEP OR A PALLET OF A PASSENGER-CONVEYING SYSTEM
DISPOSITIF POUR RELIER UNE CHAÎNE ET UNE MARCHE OU UNE PALETTE D'UN APPAREIL DE TRANSPORT DE PERSONNES

(30) Priorität: 18.07.2009 DE 102009033819
(43) Veröffentlichungstag der Anmeldung: 30.05.2012
(73) Patentinhaber: Kone Corporation, 00330 Helsinki (FI)
(72) Erfinder: LANZKI, Winfried, 59423 Unna (DE); ROLF, Carsten, 45549 Sprockhövel (DE); TAUTZ, Andreas, 45731 Waltrop (DE); THIEL, Alfred, 45549 Sprockhövel (DE); ZEIGER, Heinrich, 48157 Münster (DE)
(74) Vertreter: Döpp, Ludger
(86) Internationale Anmeldenummer: PCT/EP2010/003863
(87) Internationale Veröffentlichungsnummer: WO 2011/009521

(56) Entgegenhaltungen:
- EP-A1- 1 106 562
- JP-A- 5 201 675

## Beschreibung

Die Erfindung betrifft eine Einrichtung zum Verbinden einer mit einer Rolle in Wirkverbindung stehenden Kette insbesondere Laschenkette, mit einer Stufe oder einer Palette einer Rolltreppe oder eines Rollsteigs.

Die EP 1 106 562 A1 betrifft eine vorzugsweise aus faserverstärktem Kunststoff bestehende Fahrtreppenstufe, die eine verbesserte Stabilität bzw. verminderte Biegungsbeanspruchung bei Belastung aufweist. Zu diesem Zweck ist an der Fahrtreppenstufe mindestens ein Stützlager vorgesehen, über welches die Fahrtreppenstufe mit einer an Stufenketten angebrachten Verbindungsachse formschlüssig verbunden wird.

Durch die US 6,405,848 B1 ist eine Rolltreppenstufe mit integrierter Führungsrolle und zugehörigen Verbindungsmitteln bekannt geworden. Die Rolltreppenstufe besitzt einen im Bereich der Stirnflächen nach außen verlaufenden Ansatz, auf welchen die mit einem Lager versehene Rolle aufsetzbar ist. Die Verbindung erfolgt über ein geformtes Federelement sowie eine selbstschneidende Schraube, die in eine in dem Ansatz vorgesehene Ausnehmung einbringbar ist.

Der DE 43 34 064 A1 ist ein Antriebssystem für die Trittstufen und Wagenpaletten von Rolltreppen und Rollsteigen zu entnehmen, bestehend aus jeweils einer seitlich der Trittstufen bzw. Wagenpaletten angeordneten Transportkette, die eine Vielzahl von mit Buchsen zusammenwirkenden Kettenbolzen beinhaltet, die zumindest teilweise mit den Trittstufen bzw. Wagenpaletten verbunden sind. Auf den Kettenbolzen sind Außenlaschen und auf den Buchsen Innenlaschen drehfest vorgesehen, wobei im Bereich beider Stirnseiten der Buchsen Dichtelemente angeordnet sind. Die Kettenbolzen sind durch galvanisch beschichtete einsatzgehärtete Stahlbolzen gebildet, während die Buchsen aus einsatzgehärtetem Vergütungsstahl mit galvanischer Beschichtung bestehen. Zwischen den Kettenbolzen und den Buchsen erstreckt sich mindestens ein Gleitlager, das aus einer dünnwandigen, gegebenenfalls Faserverstärkten Kunststoffbuchse besteht. Als Initialschmierung kann zwischen den Kettenbolzen und dem Gleitlager ein dünner Schmierfilm aufgebracht werden.

Die JP 05201675 beschreibt den konstruktiven Aufbau der Vorderachse einer Rolltreppenstufe. Die Achse ist hohl ausgebildet und beinhaltet ein Federelement, mit Hilfe dessen Teile der Stufe gespreizt werden können.

Der Erfindung liegt die Aufgabe zugrunde, eine alternative Verbindung zwischen der Kette und der Stufe/Palette einer Rolltreppe bzw. eines Rollsteigs vorzuschlagen, die gegenüber dem Stand der Technik vereinfacht in ihrem Aufbau ist.

Diese Aufgabe wird gelöst durch eine Einrichtung zum Verbinden einer mit einer Rolle in Wirkverbindung stehenden Kette, insbesondere Laschenkette, mit einer Stufe oder einer Palette einer Rolltreppe oder eines Rollsteigs, beinhaltend einen rollenseitig vorgesehenen Hohlbolzen sowie einen stufen- bzw. palettenseitig vorgesehenen zylindrischen Ansatz, der innerhalb des Freiraums des Hohlbolzens geführt ist, wobei zumindest radial zwischen der Umfangsfläche des Freiraums und der äußeren Umfangsfläche des Ansatzes ein Gleitlager angeordnet ist.

Vorteilhafte Weiterbildungen des Erfindungsgegenstandes sind den Unteransprüchen zu entnehmen.

Stufen und Paletten von Rolltreppen bzw. Rollsteigen bestehen vielfach aus Aluminiumdruckguss, so dass der zylindrische Ansatz Teil eines mit der Stufe bzw. Palette integrierten Stufen- bzw. Palettenverbinders ist.

Von Vorteil ist, wenn das jeweilige Gleitlager rohrförmig ausgebildet wird und im Bereich seiner Umfangserstreckung mehrere, sich von der äußeren zur inneren Umfangsfläche des Rohrs erstreckende, Ausnehmungen aufweist, in denen ein Schmierstoff, beispielsweise Fett, eingebettet ist.

Je nach Einsatzbereich kann die erste Einbringung des Schmierstoffs auch als Dauerschmierung angesehen werden.

Sofern dies nicht ausreichen sollte, kann bedarfsweise über einen Schmiernippel eine weitere Schmierstoffzuführung gewährleistet werden.

Zur Vermeidung des Eindringens von äußerem Schmutz in den Bereich des Gleitlagers wird vorgeschlagen, außerhalb des Gleitlagers im Stufen- oder Palettenbereich ein radial wirkendes Dichtelement zu positionieren.

Einem weiteren Gedanken der Erfindung gemäß, beinhaltet der Stufen- bzw. Palettenverbinder stufen- oder palettenseitig einen verdickten Bereich, wobei axial zwischen dem verdickten Bereich und dem freien Ende des Hohlbolzens eine auf dem Ansatz positionierte Anlaufscheibe vorgesehen ist.

Sofern die Kette als Laschenkette ausgebildet ist, sind neben einzelnen Laschen im Bereich der Laschenkette noch eine äußere Schonrolle und eine innere Kettenbuchse vorgesehen, wobei die Kettenbuchse über einen Gleitkörper mit der äußeren Umfangsfläche des Hohlbolzens in Wirkverbindung steht.

In Analogie zu dem bereits abgehandelten Gleitlager, das sich im Freiraum zwischen dem Hohlbolzen und dem Ansatz erstreckt, kann auch laschenseitig ein entsprechend ausgebildeter Gleitkörper zum Einsatz gebracht werden.

Vorteilhafterweise sind der Gleitkörper und die Kettenbuchse als einstückiges Bauteil ausgeführt.

Dichtelemente, die zwischen einzelnen Laschen der Laschenkette vorgesehen sind, verhindern das Eindringen von äußerem Schmutz in den Bereich des Gleitkörpers.

Der Erfindungsgegenstand ist anhand eines Ausführungsbeispiels in der Zeichnung dargestellt und wird wie folgt beschrieben. Es zeigen:
- Figur 1: Verbindungsbereich Stufe/Palette mit einer Laschenkette;
- Figur 2: Prinzipskizze eines Eingriffsbereichs eines Kettenradzahns in die Laschenkette gemäß Figur 1.

Figur 1 zeigt in angedeuteter Form eine Stufe/Palette 1 einer nicht weiter dargestellten Rolltreppe eines nicht weiter dargestellten Rollsteigs.

An der Stufe/Palette 1 ist im Bereich einer jeden Stirnfläche 2 ein Stufenverbinder 3 vorgesehen, der in einen vom Durchmesser her geringer ausgebildeten Ansatz 4 ausläuft. Nicht dargestellt ist, dass der Stufenverbinder in einem Auge der Stufe/Palette 1 aufgenommen ist. Die als Laschenkette ausgebildete Kette 5 als Antriebsorgan für die Stufen/Paletten 1 der Rolltreppe/des Rollsteigs beinhaltet neben Laschen 6,6',7,7' eine äußere Schonrolle 8 sowie eine innere Kettenbuchse 9. Axial außerhalb der Stufe 1 und auch der Laschenkette 5 ist eine Kettenrolle 10 vorgesehen, die sich auf einem Endbereich 11 eines Hohlbolzens 12 über ein Lager 13 abstützt. Der Hohlbolzen 12 beinhaltet einen Freiraum 14 vorgebbarer axialer Tiefe a, der zur Aufnahme des Ansatzes 4 des Stufenverbinders 3 vorgesehen ist. Radial zwischen der Umfangsfläche 15 des Freiraums 14 und der äußeren Umfangsfläche 16 des Ansatzes 4 erstreckt sich ein Gleitlager 17 in Form eines Rohrs, das durchgehende Ausnehmungen 18 aufweist, die zur Aufnahme eines Schmierstoffs 19, beispielsweise Fett, dienen. Zwischen der äußeren Umfangsfläche 20 des Hohlbolzens 12 und der inneren Umfangsfläche 21 der Kettenbuchse 9 erstreckt sich ein weiterer Gleitkörper 22, der, in Analogie zum Gleitlager 17, mit Taschen 23 zur Aufnahme von Fett 24 versehen ist. Zur Vermeidung von Schmutzeintritt in den Bereich des Gleitlagers 17 ist zwischen dem verdickten Bereich des Stufenverbinders 3 und dem freien Ende 25 des Hohlbolzens 12 einerseits eine Anlaufscheibe 26 und andererseits ein Dichtelement 27 auf dem Ansatz 4 positioniert. Damit auch in den Bereich des Gleitkörpers 22 kein Schmutz von außen eindringen kann, ist zwischen den einzelnen Laschen 6,6' sowie 7,7' jeweils ein weiterer Dichtkörper 28 angeordnet.

Figur 2 ist von den Verbindungselementen zwischen Stufe/Palette 1 und Kette 5 sowie der Rolle 10 unter Einbeziehung des Hohlbolzens 12 sowie des Stufen- bzw. Palettenverbinders 3 samt Ansatz 4 in Analogie zu Figur 1 zu sehen. Ergänzend ist in Figur 2 noch der Eingriff eines Zahns 29 eines nur angedeuteten Kettenrades 30 in die Laschen 6',7 dargestellt. Mit dem zahnseitigen Bereich 31 des Kettenrades 30 stehen axial verlaufende Ansätze 32,33 in Wirkverbindung, die von ihrer Position her so angeordnet sind, dass sich die unteren Bereiche 32,33,34 der Laschen 6',7,7', Kontaktlinien bildend, darauf abstützen können. Dadurch wird eine hohe Laufruhe der Laschenkette 5 erzielt.

**Bezugszeichenliste**

| | | | |
|---|---|---|---|
| 1 | Stufe/Palette | 29 | Zahn |
| 2 | Stirnfläche | 30 | Kettenrad |
| 3 | Stufenverbinder | 31 | zahnseitiger Bereich |
| 4 | Ansatz | 32 | unterer Bereich |
| 5 | Kette | 33 | unterer Bereich |
| 6 | Lasche | 34 | unterer Bereich |
| 6' | Lasche | | |
| 7 | Lasche | | |
| 7' | Lasche | a | Tiefe |
| 8 | Schonrolle | | |
| 9 | Kettenbuchse | | |
| 10 | Kettenrolle | | |
| 11 | Endbereich | | |
| 12 | Hohlbolzen | | |
| 13 | Lager | | |
| 14 | Freiraum | | |
| 15 | Umfangsfläche Freiraum | | |
| 16 | Umfangsfläche Ansatz | | |
| 17 | Gleitlager | | |
| 18 | Ausnehmung | | |
| 19 | Schmierstoff | | |
| 20 | Umfangsfläche Hohlbolzen | | |
| 21 | Umfangsfläche Kettenbuchse | | |
| 22 | Gleitkörper | | |
| 23 | Taschen | | |
| 24 | Schmierstoff | | |
| 25 | freies Ende/Hohlbolzen | | |
| 26 | Anlaufscheibe | | |
| 27 | Dichtelement | | |
| 28 | Dichtkörper | | |

## Patentansprüche

1. Einrichtung zum Verbinden einer mit einer Rolle (10) in Wirkverbindung stehenden Kette, insbesondere Laschenkette (5), mit einer Stufe oder einer Palette (1) einer Rolltreppe oder eines Rollsteigs, **gekennzeichnet durch**, beinhaltend einen rollenseitig vorgesehenen Hohlbolzen (12) sowie einen stufen- bzw. palettenseitig vorgesehenen zylindrischen Ansatz (3,4), der innerhalb des Freiraums (14) des Hohlbolzens (12) geführt ist, wobei zumindest radial zwischen der Umfangsfläche (15) des Freiraums (14) und der äußeren Umfangsfläche (16) des Ansatzes (3) ein Gleitlager (17) angeordnet ist.

2. Einrichtung nach Anspruch 1, **dadurch gekennzeichnet, dass** der zylindrische Ansatz (4) Teil eines Stufen- bzw. Palettenverbinders (3) ist.

3. Einrichtung nach Anspruch 1 oder 2, **dadurch gekennzeichnet, dass** das Gleitlager (17) rohrförmig ausgebildet ist und im Bereich seiner Umfangserstreckung mehrere, sich von der äußeren zur inneren Umfangsfläche des Gleitlagers erstreckende Ausnehmungen (18) aufweist, in denen ein Schmierstoff (19) eingebettet ist.

4. Einrichtung nach einem der Ansprüche 1 bis 3, **dadurch gekennzeichnet, dass** axial außerhalb des Gleitlagers (17) im Stufen- oder Palettenbereich ein radial wirkendes Dichtelement (27) positioniert ist.

5. Einrichtung nach einem der Ansprüche 1 bis 4, **dadurch gekennzeichnet, dass** der Stufen- bzw. Palettenverbinder (3) stufen- bzw. palettenseitig einen verdickten Bereich beinhaltet, und dass axial zwischen dem verdickten Bereich (3) und dem freien Ende (25) des Hohlbolzens (12) eine Anlaufscheibe (26) auf dem Ansatz (4) vorgesehen ist.

6. Einrichtung nach einem der Ansprüche 1 bis 5, **dadurch gekennzeichnet, dass** die Kette als Laschenkette (5) ausgebildet ist, die neben Laschen (6,6',7,7') eine äußere Schonrolle (8) und eine innere Kettenbuchse (9) aufweist, wobei die Kettenbuchse (9) über einen Gleitkörper (22) mit der äußeren Umfangsfläche (20) des Hohlbolzens (12) in Wirkverbindung steht.

7. Einrichtung nach einem der Ansprüche 1 bis 6, **dadurch gekennzeichnet, dass** der Gleitkörper (22) durch ein Zylinderrohr gebildet ist, das zur Aufnahme von Schmierstoff (24) mit einer Vielzahl von Taschen (23) versehen ist.

8. Einrichtung nach einem der Ansprüche 1 bis 7, **dadurch gekennzeichnet, dass** der Gleitkörper (22) und die Kettenbuchse (9) als getrennte Bauteile aus unterschiedlichen Materialien ausgebildet sind.

9. Einrichtung nach einem der Ansprüche 1 bis 8, **dadurch gekennzeichnet, dass** zwischen einzelnen Laschen (6,6' und 7,7') der Laschenkette (5) außerhalb der Enden des Gleitkörpers (22) jeweils mindestens ein Dichtkörper (28) vorgesehen ist.

## Claims

1. A device for connecting a chain, in particular a plate link chain (5), which is actively connected to a roll (10), to a step or a pallet (1) of an escalator or a moving walkway, **characterized by** a hollow stud (12) provided on the side of the roll as well as a cylindrical shoulder (3, 4) provided on the side of the step or pallet, which shoulder is guided within the clearance (14) of the hollow stud (12), wherein a slide bearing (17) is at least radially arranged between the circumferential surface (15) of the clearance (14) and the outer circumferential surface (16) of the shoulder (3).

2. A device according to claim 1, **characterized in that** the cylindrical shoulder (4) is part of a step or pallet connector (3).

3. A device according to claim 1 or 2, **characterized in that** the slide bearing (17) is tube-shaped and, in the area of its circumferential extension, comprises several recesses (18) which extend from the outer towards the inner circumferential surface of the slide bearing, in which recesses a lubricant (19) is embedded.

4. A device according to one of the claims 1 through 3, **characterized in that** a radially acting sealing element (27) is positioned axially outside the slide bearing (17) in the area of the steps or pallets.

5. A device according to one of the claims 1 through 4, **characterized in that** the step or pallet connector (3) comprises an enlarged portion on the step or pallet side, and that a stop disk (26) is provided on the shoulder (4) axially between the enlarged portion (3) and the free end (25) of the hollow stud (12).

6. A device according to one of the claims 1 through 5, **characterized in that** the chain is designed as plate link chain (5) which comprises, apart from plates (6, 6', 7, 7'), an outer protection roll (8) and an inner chain bush (9), wherein the chain bush (9) is actively connected to the outer circumferential surface (20) of the hollow stud (12) by means of a sliding body (22).

7. A device according to one of the claims 1 through 6, **characterized in that** the sliding body (22) is formed by a cylindrical tube which is provided with a plurality of pockets (23) for receiving lubricant (24).

8. A device according to one of the claims 1 through 7, **characterized in that** the sliding body (22) and the chain bush (9) are designed as separate components made of different materials.

9. A device according to one of the claims 1 through 8, **characterized in that** at least one sealing body (28) is respectively provided between individual plates (6, 6' and 7, 7') of the plate link chain (5) outside the ends of the sliding body (22).

## Revendications

1. Dispositif destiné à relier une chaîne, notamment une chaîne à plaques (5), qui est reliée activement à un rouleau (10), à une marche ou à une palette (1) d'un escalier roulant ou d'un trottoir roulant, **caractérisé par** un boulon creux (12) prévu au niveau du rouleau ainsi qu'un épaulement cylindrique (3, 4) prévu au niveau de la marche ou de la palette, lequel épaulement est guidé à l'intérieur de l'espace libre (14) du boulon creux (12), un palier lisse (17 étant disposé au moins radialement entre la surface circonférentielle (15) de l'espace libre (14) et la surface circonférentielle extérieure (16) de l'épaulement (3).

2. Dispositif selon la revendication 1, **caractérisé en ce que** l'épaulement cylindrique (4) fait partie d'un connecteur de marches ou de palettes (3).

3. Dispositif selon la revendication 1 ou la revendication 2, **caractérisé en ce que** le palier lisse (17) a la forme d'un tuyau et comprend, au niveau de son extension circonférentielle, plusieurs évidements (18) qui s'étendent à partir de la surface circonférentielle extérieure vers la surface circonférentielle intérieure du palier lisse et dans lesquels un lubrifiant (19) est inséré.

4. Dispositif selon l'une des revendications 1 à 3, **caractérisé en ce qu'**un élément d'étanchéité (27) agissant radialement est positionné axialement à l'extérieur du palier lisse (17) au niveau des marches ou des palettes.

5. Dispositif selon l'une des revendications 1 à 4, **caractérisé en ce que** le connecteur de marches ou de palettes (3) comprend une partie de plus grande épaisseur du côté des marches ou des palettes et qu'une plaque de butée (26) est prévue sur l'épaulement (4) axialement entre la partie de plus grande épaisseur (3) et l'extrémité libre (25) du boulon creux (12).

6. Dispositif selon l'une des revendications 1 à 5, **caractérisé en ce que** la chaîne est configurée comme une chaîne à plaques (5) qui comprend, outre des plaques (6, 6', 7, 7'), un rouleau de protection extérieur (8) et une douille intérieure (9), dans lequel la douille (9) est activement reliée à la surface circonférentielle extérieure (20) du boulon creux (12) par moyen d'un corps glissant (22).

7. Dispositif selon l'une des revendications 1 à 6, **caractérisé en ce que** le corps glissant (22) est formé par un tuyau cylindrique qui est muni d'une pluralité de poches (23) destinées à recevoir du lubrifiant (24).

8. Dispositif selon l'une des revendications 1 à 7, **caractérisé en ce que** le corps glissant (22) et la douille sont des composants séparés en matières différentes.

9. Dispositif selon l'une des revendications 1 à 8, **caractérisé en ce qu'**au moins un corps d'étanchéité (28) est respectivement prévu entre des plaques individuels (6, 6' et 7, 7') de la chaîne à plaques (5) à l'extérieur des extrémités du corps glissant (22).
